# EUROPÄISCHE PATENTSCHRIFT

(11) **EP 0 310 694 B1**
(45) Veröffentlichungstag und Bekanntmachung des Hinweises auf die Patenterteilung: **16.10.1991**
(21) Anmeldenummer: 87114669.2
(22) Anmeldetag: 08.10.1987
(51) Int. Cl.: A63B 47/00

(54) **Vorrichtung zum Sammeln von Tennisbällen**
Tennis ball collecting device
Dispositif de récupération des balles de tennis

(43) Veröffentlichungstag der Anmeldung: 12.04.1989
(73) Patentinhaber: Baumgartner, Josef, D-83329 Waging/See (DE)
(72) Erfinder: Baumgartner, Josef, D-83329 Waging/See (DE)
(74) Vertreter: Flach, Dieter Rolf Paul, Dipl.-Phys.

(56) Entgegenhaltungen:
- EP-A- 0 122 950
- FR-A- 2 554 727
- NL-A- 8 200 793
- US-A- 4 153 246
- US-A- 4 575 081

## Beschreibung

Die Erfindung betrifft eine Vorrichtung zum Sammeln von Tennisbällen nach dem Oberbegriff des Anspruches 1.

Eine gattungsgemäße Vorrichtung ist aus der NL-A-8 200 793 bekannt geworden und weist eine vom Spielfeld aus leicht ansteigende Aufrollfläche bis zu einer höchsten Kante auf, hinter der dann eine wieder tiefergelegene eigentliche Führungseinrichtung für die Sammelrinne liegt. In Queransicht zum tiefsten Punkt der Führungseinrichtung der Sammelrinne wird so eine spielfeldseitig liegende zur Sammelrinne abschüssige und gegenüberliegend zu einer hinteren Spielfeldbegrenzung wieder ansteigende zweite Rinnenwand gebildet. Am oberen Ende der hinteren steil ansteigenden Rinnenwand ist ein Dämpfungsvorhang aufgehängt.

Obgleich diese Vorrichtung durchaus geeignet ist, in vielen Bereichen unterschiedlich auftreffende Tennisbälle automatisch zu sammeln, so weist sie doch den schwerwiegenden Nachteil auf, daß vor allem Bälle, die direkt auf die hintere steil ansteigende Rinnenwand treffen, von dort fast senkrecht wieder ins Spielfeld zurückspringen können. Andere gegebenenfalls noch vor der eigentlichen Sammeleinrichtung auf dem Spielfeld auftreffende nach oben wegspringende Tennisbälle können am hinteren Dämpfungsvorhang wieder so auf die Spielfläche zurück reflektiert werden, daß auch sie nicht in die eigentliche Sammelrinne fallen können.

Bei einer aus der US-A-4 575 081 bekannten Sammelvorrichtung für Tennisbälle wird demgegenüber keine Aufrollfläche vorgesehen. Die Sammelrinne ist spielfeldseitig mit einem fast senkrecht stehenden Abschlußschenkel begrenzt, an dem auflaufende Bälle immer reflektiert werden müssen, was sich schon als schwerwiegender Nachteil erweist. Ferner ist hier unmittelbar vor dem tiefsten Punkt der Sammelrinne ein mit Kunststoff überzogenes Metallgitternetz aufgehängt, wie es bei Gitterzäunen verwandt wird. Aber auch dadurch werden noch in vielfältigen Situationen Bälle auf das Spielfeld reflektiert, nämlich dann, wenn Bälle beispielsweise vom Boden her vor der eigentlichen Sammeleinrichtung aufspringen und ansteigend auf das Metallgitternetz treffen und dort nach oben hin wieder auf das Spielfeld zurück reflektiert werden. Auch unmittelbar unterhalb der unteren Begrenzungslinie des Gitternetzes hindurchtreffende Tennisbälle werden an der dort steil ausgerichteten hinteren Rinnenwand direkt auf die Spielfläche reflektiert.

Materialien für eine Dämpfungswand sind beispielsweise aus der FR-A-2 554 727 zu entnehmen. Hierbei handelt es sich um einen Kleinen Tennissimulator, der aus einer relativ begrenzten rechteckigen und in einem Traggestell aufgehängten Tenniswand besteht, vor der davorliegend eine trichterförmige Auffangeinrichtung für die Bälle angeordnet ist. Nach Auftreffen des Tennisballes soll an dieser Wand der Ball in die Trichteröffnung abtropfen. Da aber hier in relativ großem Abstand vor der eigentlichen Tenniswand trainiert wird, treffen die Bälle fast alle nur mehr oder weniger senkrecht auf die Wand auf, so daß diese Einrichtung als Sammeleinrichtung auf einem Tennisplatz grundsätzlich nicht geeignet ist.

Ein Dämpfungsvorhang ist grundsätzlich aus der US-A-4 153 246 bekannt, der beispielsweise in einer Garage montierbar ist.

Eine in der Praxis sich durchaus sehr bewährende Vorrichtung zum Sammeln von Tennisbällen ist auch aus der EP-A0 122 950 bekannt geworden. Bei dieser bekannten Sammelvorrichtung ist eine als Dämpfungsfläche bezeichnete hintere Rückwand vorgesehen, die eine von der Sammelrinne nach oben hin steil ansteigende hintere Rückwand aufweist, die nach einem vertikalen rückwandseitigen Abschnitt in einen nach vorne zum Spielfeld hin wieder abfallenden Dachabschnitt übergeht, an dessem vorderen Ende ein wieder auf die Rückwand gerichteter kürzerer Unterdachabschnitt ausgebildet ist. Bei dieser vorbekannten Einrichtung kann zudem die hintere Dämpfungswand aus einem nicht elastischen Textilgewebe bestehen, das zwischen entsprechend geformten Stützen verläuft.

In der Praxis hat sich jedoch gezeigt, daß eine derartige Rückwand innerhalb von 1 bis 2 Jahren kaputtgeht und daß vor allem auch der Dämpfungseffekt zu gering ist, so daß zu viele senkrecht auftreffende Bälle wieder in das Spielfeld zurückspringen. Auch diese Sammelvorrichtung ist also nicht geeignet, praktisch alle auftreffenden Bälle in die eigentliche Sammelrinne umzuleiten und aufzufangen.

Aufgabe der vorliegenden Erfindung ist es von daher, die Nachteile nach dem Stand der Technik zu überwinden und eine Vorrichtung zum Sammeln von Tennisbällen derart weiterzubilden, daß mit gegenüber dem Stand der Technik noch höherer Sicherheit und Regelmäßigkeit die von unterschiedlichsten Richtungen auftreffenden Tennisbälle in den eigentlichen Auffangabschnitt der Sammelrinne und von dort beispielsweise bis zu einer Sammelstelle weitergeleitet werden. Dabei soll die Erfindung dazu beitragen, daß die Breite in Querschnittsdarstellung der Sammelvorrichtung möglichst gering gehalten werden kann, um den zur Verfügung stehenden Spielplatz und Spielraum auf dem Tennisplatz nicht zu sehr einzuschränken.

Die Aufgabe wird erfindungsgemäß entsprechend den im Anspruch 1 angegebenen Merkmalen gelöst. Vorteilhafte Ausgestaltungen der Erfindung sind in den Unteransprüchen angegeben.

Durch die vorliegende Erfindung wird ein zum vorbekannten Stand der Technik neuer Weg eingeschlagen. Die Dämpfungsvorrichtung besteht dabei aus einer hinteren Begrenzungswand, durch die die Tennisbälle nicht hindurchtreten können. Die hintere Begrenzungswand kann dabei aus in regelmäßigen Abständen angebrachten Stützträgern bestehen, zwischen denen beispielsweise eine netzartige Begrenzung einschließlich eines Drahtnetzes gehalten oder aufgespannt ist. Vor dieser rückwärtigen Begrenzungswand ist ein Dämpfungsvorhang völlig freihängend und unverspannt aufgehängt. Durch diesen freihängenden gegebenenfalls mit netzartiger Struktur versehenen Vorhang wird in durchaus überraschender Weise die Aufprallenergie eines Tennisballes hervorragend aufgenommen, so daß nur ein minimalster Rückimpuls auf den Ball eingeleitet wird. Der Vorhang kann beim Auftreffen eines Tennisballes mit geringem Trägheitsmoment ausweichen und fast die gesamte kinetische Energie aufnehmen, so daß nur ein minimalster Rückimpuls von dem freihängenden Vorhang auf den Tennisball eingeleitet wird. Dabei hängt der Dämpfungsvorhang im wesentlichen oberhalb der Rinne, so daß von dort die Tennisbälle nach unten in die Rinne abtropfen und dort gesammelt oder einer zentralen Sammelstelle zugeführt werden können.

Der freihängende Dämpfungsvorhang endet oberhalb der Rinne in einem Abstand, der zumindest dem Durchmesser der Tennisbälle entspricht. So kann der eigentliche am tiefsten gelegene Punkt der Sammelrinne hinter dem Dämpfungsvorhang liegen.

Als Vorteil bleibt auch festzuhalten, daß unterhalb des Dämpfungsvorhanges hindurchschlagende Bälle hinter dem Vorhang gefangen werden und zur Rinne abtropfen können. Vor allem auch die hintere Begrenzungswand wird durch Verwendung des Vorhanges geschont und in keinster Weise beschädigt. Bedenkt man, daß vor allem auch bei Trainingsstunden die Tennisschüler pro Tag Hunderte und Tausende von Bällen auf die Rückwand schlagen, so wird damit deutlich, daß durch den Schutz der hinteren Begrenzungswand tatsächlich nicht unerheblich wirtschaftliche Vorteile geboten sind. Sofern notwendig kann auch der vordere freihängende Dämpfungsvorhang problemlos ausgewechselt und durch einen anderen oder neuen Dämpfungsvorhang ersetzt werden. Schließlich kann abweichend zum Stand der Technik eine einfache, einen Tennisball nicht hindurchlassende Netzverspannung, beispielsweise in Form eines Drahtnetzes verwandt werden, so daß eine geschlossene, aus Holz, Blech oder Kunststoff bestehende Wand, die erheblich kostenintensiver wäre, nicht notwendig ist.

Weitere Vorteile ergeben sich insbesondere dann, wenn der verwandte Vorhang beispielsweise eine Materialdichte von ca. 50 g bis 2 kg/qm, vorzugsweise 100 oder 150 g bis 1,5 kg/qm aufweist. Werte um 400 g/qm +/- 200 g haben sich als äußerst günstig erwiesen.

Die Materialien können aus Kunststoff, beispielsweise mit netzartiger Struktur gebildet sein. Das Netz kann dabei mit kleiner Lochstruktur ausgebildet sein. In Frage kommen Netzstrukturen, die mit Kunststoffummantelungen gegebenenfalls sogar aus elastischem und weichterem Material gebildet sind.

Auch durch die Verwendung eines an sich bekannten nach vorne schräg verlaufenden Daches können die an dem Vorhang gegebenenfalls nach oben wegspringenden Bälle nochmals eine, wenn nötig, ergänzende geringe Kraftkomponente in Richtung zur Rinne erfahren, so daß die Sammelwirkung auch bei extremen Bällen noch verbessert wird.

Weitere Vorteile, Einzelheiten und Merkmale der Erfindung ergeben sich nachfolgend aus dem anhand einer Zeichnung dargestellten Ausführungsbeispiel.

Bei der in der Zeichnung im Querschnitt schematisch gezeigten Vorrichtung zum Sammeln von Tennisbällen ist eine vordere Schrägfläche bzw. Rampe zur Bildung einer Aufrollfläche 1 vorgesehen, an der sich zur rückwärtigen und abgewandt liegenden Seite zu dem in der Zeichnung rechtsliegenden und nicht näher dargestellten Spielfeld eine Sammelrinne 3 anschließt. Im gezeigten Ausführungsbeispiel besteht die Sammelrinne aus einer vorderen und hinteren Rinnenwand 3a bzw. 3b. Die hintere Rinnenwand 3b ist nur mit geringer Tiefe ausgebildet, so daß der tiefste Punkt, an dem die Tennisbälle gesammelt werden, kurz vor der eigentlichen rückwärtigen Begrenzungswand 5 liegt.

Die Sammelvorrichtung ist beispielsweise an der rückwärtigen Begrenzungsseite eines Tennisplatzes vorgesehen, wobei die erwähnte Sammelrinne 3 beispielsweise von der linken wie von der rechten Seite her zur Mitte zu einem tiefsten Punkt verläuft. Die in die Sammelrinne 3 gelangenen Tennisbälle können so automatisch entsprechend den Gravitationskräften bis zu einer mittleren in der Figur nicht dargestellten Sammeleinrichtung, beispielsweise in Form eines Sammelbehälters zusammenlaufen.

Insoweit wird beispielsweise vom Prinzip her auf die EP-A-0 122 950 in vollem Umfange verwiesen. Möglich sind aber auch andere weitere Fördereinrichtungen nicht unter Verwendung eines Gefälles, sondern beispielsweise unter Verwendung eines umlaufenden Förderbandes, um die auf der gesamten Länge der Sammelschiene auftreffenden Tennisbälle zu einem zentralen Sammelpunkt zusammenzuführen.

Bei dem in der Zeichnung dargestellten Ausführungsbeispiel grenzt an die Sammelrinne 3 an der rückwärtigen Seite die bereits erwähnte Begrenzungswand 5 an, die zum Beispiel eine Höhe von 50 cm bis 2 m, vorzugsweise 130 cm bis 150 cm aufweist. Die hintere Begrenzungswand 5 kann aus in regelmäßigen Abständen gesetzten vertikalen Pfosten bestehen, zwischen denen ein Netz verspannt oder angebracht ist. Da das Netz kleinere Durchlaßöffnungen als der Tennisballdurchmesser aufweist, wird dadurch verhindert, daß Bälle durch die hintere Begrenzungswand 5 hindurchfallen können.

An der Oberseite der Begrenzungswand 5 ist ein nach vorne verlaufendes Schrägdach 7 beispielsweise in einem zur Vertikalen fallenden Winkel von 30° bis 80° und in einer Länge von 10 bis 50 cm vorgesehen.

Vorzugsweise im Bereich des Schrägdaches 7 ist eine Dämpfungsvorhang 9 unverspannt und völlig freihängend angebracht. Der Dämpfungsvorhang 9 hängt also aufgrund des Eigengewichtes vertikal herab und endet oberhalb der Rinne in einem Abstand, der zumindest dem Durchmesser eines Tennisballes entspricht.

Im gezeigten Ausführungsbeispiel ist die Dämpfungswand 9 oberhalb der vorderen Rinnenwand aufgehängt, so daß der tiefste Punkt der Sammelrinne 3 zwischen der Dämpfungswand und der hinteren Begrenzungswand 5 liegt. Dies weist den Vorteil auf, daß die auftreffenden Tennisbälle, die unter dem Vorhang ungebremst hindurchfliegen, auf Grund der Reflexion an der hinteren Begrenzungswand nach vorne umgelenkt und auf die Rückseite des freihängenden Vorhangs treffen, dort abgebremst werden und nach unten in die Rinne abtropfen. Auch wenn sich der die Dämpfungswand 9 darstellende frei herabhängende Vorhang im Laufe der Zeit etwas aushängen sollte, so daß dessen unterer Abstand zur Rinnenwand gleich oder kleiner ist als der Durchmesser eines Balles, so können die auf die vordere Rinnenwand 3a auftreffenden Bälle gleichwohl bis zum tiefsten Punkt der Rinne 3 weiterrollen, indem die untere Begrenzungslinie bzw. -kante der Dämpfungswand 9 nach hinten verschoben wird. Möglich ist sogar bei an dieser Stelle gebremstem Fall, daß beim Auftreffen eines nächsten Tennisballes die Dämpfungswand und vor allem deren untere Begrenzungslinie kurzzeitig etwas angehoben wird, so daß spätestens dann ein dort abgebremst liegender Ball dann an der geneigten vorderen Rinnenwand 3a weiter zum tiefsten Punkt der Rinne 3 weiterrollen kann.

Winkel und Abmessungen können in weiten Bereichen differieren. In dem Beispiel soll insoweit erwähnt werden, daß der Abstand vom höchsten Punkt zwischen der vorderen Rinnenwand 3a und der hinteren Abschlußbegrenzung beispielsweise 40 bis 80 cm, vorzugsweise 60 cm betragen kann. Die Steigung wird bevorzugt so ausgelegt, daß ein Verhältnis von 1:2,5 zwischen der Höhe und der Länge der Aufrollfläche 1 erzielt wird.

In der Zeichnung sind nunmehr zwei typische Flugbahnen zweier Tennisbälle dargestellt. Bei der Flugbahn des Tennisballes A trifft dieser fast horizontal an dem Dämpfungsvorhang 9 auf. Dabei wird die kinetische Energie so stark abgefangen, daß auch bei festem Schlag der Tennisball A mehr oder weniger neben dem Dämpfungsvorhang 9 nach unten hin abtropft und auf die vordere Rinnenwand auftrifft und dort auch nach erfolgtem Hochspringen schließlich bis zum tiefsten Punkt der Sammelrinne 3 und dann weiter über das möglicherweise vorgesehene Gefälle bis zu einer zentralen Sammelstelle rollt.

Die Flugbahn des Tennisballes B ist so gezeigt, daß ein beispielsweise kräftig geschlagener Tennisball B zunächst auf die vordere Rampenwand oder Aufrollfläche 1 auftrifft und von dort relativ weit nach oben hin in den Dämpfungsvorhang 9 abspringt.

Da der Ball eine steigende Komponente aufweist und die Dämpfung in horizontaler Richtung durch den Dämpfungsvorhang 9 derart stark ist, wird der Ball praktisch nur mit geringem Rückstoßimpuls nach oben hin weiter umgelenkt und kann von dort auf die vordere Rinnenwand 3b herabfallen. Für besonders stark geschlagene Bälle ist das in der Figur gezeigte nach vorne abfallende Schrägdach 7 vorgesehen, über welches der Ball zusätzlich "eingefangen" und in Richtung auf die Dämpfungswand oder auf die vordere Rinnenwand umgelenkt wird.

Die Dämpfungswand kann aus unterschiedlichen Materialien bestehen. Wichtig ist, daß sie möglichst "leicht und weich oder elastisch" ausgebildet ist und dadurch die kinetische Energie möglichst vollständig und weitgehend aufnimmt. Andererseits darf die Massendichte und das Gewicht nicht derart groß sein, daß die Trägheitseffekte überwiegen und der Tennisball praktisch wie an einer großen trägen Masse oder Wand mit starkem Rückimpuls so weit abspringt, daß er nicht auf die vordere Rinnenwand 3a auftrifft.

Für den Dämpfungsvorhang haben sich beispielsweise auch netzartige Materialien mit kleiner Netzstruktur als günstig erwiesen, die beispielsweise auch aus verschiedenen mit Kunststoff ummantelten Materialien bestehen können. Die Materialdichte kann dabei durchaus in weiten Bereichen beispielsweise von 50 g bis 3 kg/qm variieren. Werte um 400 g/qm haben sich als äußerst günstig erwiesen.

Darüber hinaus könnte - auch wenn es nicht unbedingt Vorteile bietet - die Dämpfungswand 9 auch so ausgestattet sein, daß sie nach Art eines Vorhangnetzes mit unterer größerer Dichte (Beschwerungsband) als im oberen Bereich ausgebildet ist. Gleichwohl sind durchschnittliche Materialdichten wie vorstehend angegeben wünschenswert.

Die oben erwähnten Dämpfungsvorhänge können gegenüber spezifischen Dämpfungsmaterialien, die auf festen Halteträgern aufgeklebt werden, erheblich kostengünstiger erworben werden. Da zudem der Vorhang unverspannt aufgehängt und dadurch sehr nachgiebig ist, wird zudem die Abnutzung und Beanspruchung gegenüber herkömmlich fest installierten Dämpfungsmaterialien und -schichten drastisch reduziert. Vor allem wird auch die hinter dem Dämpfungsvorhang angeordnete Abschlußbegrenzung beispielsweise in Form eines Netzes geschont, da die mit hohen Energien auftreffenden Tennisbälle durch den vorderen Dämpfungsvorhang abgefangen werden und nicht auf dem hinteren Begrenzungsnetz auftreffen. Dadurch kann die hintere Begrenzungswand, die wie erwähnt aus einem Netz bestehen kann, eine praktisch nicht beschränkte Lebensdauer aufweisen. Dabei muß bedacht werden, daß ansonsten die in Rede stehenden herkömmlichen Netze, wenn diese als Auffangnetz für Tennisbälle verwandt werden, in der Regel bereits nach ein bis zwei Jahren ausgewechselt und ersetzt werden müssen. Bedenkt man dabei ferner, daß die hintere Begrenzungswand nur relativ schwer zugänglich ist und hier aber nunmehr eine Beeinträchtigung des hinteren Begrenzungsnetzes praktisch nicht mehr stattfindet, so werden die erzielten Vorteile noch augenfälliger. Schließlich kann die hintere Begrenzungswand mit einfacheren Mitteln kostengünstig gegenüber dem Stand der Technik hergestellt werden, da eine geschlossene feste Wand nicht notwendig ist. Eine weitere kostengünstige Verbesserung tritt durch die erwähnte hohe Lebensdauer der hinteren Begrenzungswand ein.

Eine in der Zeichnung dargestellte Abschlußleiste 11 am hinteren Rand des oberen Schrägdaches 7 dient dazu, daß von oben her keine Bälle zwischen die Sammelvorrichtung und der eigentlichen Tennisplatzbegrenzung oder angrenzenden Hauswand etc. fallen können. Diese Tennisplatzbegrenzung kann im freien Feld aus dem einen Tennisplatz umgebenden hohen Zaun oder einer Hallenwand etc. bestehen. Gleichzeitig dient die obere Abschlußleiste 11 auch als Auffangvorrichtung und Abstützung, wodurch die gesamte Vorrichtung stabilisiert wird.

Ferner können die Halteeinrichtungen für die hintere Begrenzungswand abweichend von der Darstellung in der Figur auch von der unteren hinteren Begrenzungslinie nach vorne schräg ansteigen, so daß abweichend vom gezeigten Ausführungsbeispiel der frei herabhängende Vorhang 9 am höchsten Punkt der hinteren Begrenzungsstandeinrichtung aufgehängt wird, wobei von diesem Punkt nach vorne an das geneigte Schrägdach 7 verläuft, welches nach hinten um die schräge Abschlußleiste 11 verlängert sein kann.

Vor allem die Kombination aus dem erwähnten Schrägdach 7 mit dem vor allem freihängenden Dämpfungsvorhang hat in bisher nicht vorhersehbarer Weise die Effektivität der Sammeleinrichtung gegenüber dem Stand der Technik erhöht. Zudem kann der frei herabhängende Dämpfungsvorhang problemlos an der Standeinrichtung bzw. im oberen Schrägdach aufgehängt und ausgewechselt werden. Der bereits erwähnte Abstand zwischen der hinteren Begrenzung und dem vorderen Dämpfungsvorhang wird in der Praxis so gewählt, daß auch scharf geschossene Bälle nicht bis zur hinteren Begrenzungswand durchschlagen können, um diese vollständig und optimal zu schonen.

## Patentansprüche

1. Vorrichtung zum Sammeln von Tennisbällen, bestehend aus einer von einer Platzfläche zu einer vorderen Kante einer Sammelrinne (3) verlaufenden ansteigenden Aufrollfläche (1), aus der sich daran anschließenden Sammelrinne (3) mit einer bis zu einem im Querschnitt quer zum Verlauf der Sammelrinne (3) jeweils tiefer gelegenen Punkt abschüssig verlaufenden vorderen Rinnenwand (3a) und einer zumindest leicht ansteigenden hinteren Rinnenwand (3b), aus einer rückwärtigen, die Tennisbälle nicht hindurchlassenden Abschlußbegrenzung (5), wobei ferner ein für die Tennisbälle undurchlässiger Dämpfungsvorhang (9) vorgesehen ist, der oberhalb der Sammelrinne (3) nach unten hin unverspannt und frei herabhängt, **dadurch gekennzeichnet,** daß der Dämpfungsvorhang (9) vor dem im Querschnitt zur Sammelrinne (3) betrachteten tiefsten Punkt der Sammelrinne (3) oberhalb der vorderen, zur Rinne abschüssig verlaufenden Rinnenwand (3a) hängt, wobei seine untere Begrenzungslinie in einem zumindest dem Durchmesser eines Tennisballes entsprechenden Abstand oberhalb der vorderen abschüssigen Rinnenwand (3a) endet, und daß ein oberes nach vorne hin abfallendes Schrägdach (7) vorgesehen ist, das über den Dämpfungsvorhang (9) zur Spielfläche hin vorsteht und unterhalb dessen der Dämpfungsvorhang (9) hängt.

2. Vorrichtung nach Anspruch 1, **dadurch gekennzeichnet,** daß das nach vorne hin abfallende Schrägdach (7) ohne einen rücklaufenden Unterdachabschnitt ausgebildet ist.

3. Vorrichtung nach Ansprüch 1 oder 2, **dadurch gekennzeichnet,** daß das Schrägdach (7) an der hinteren Abschlußbegrenzung (5) befestigt ist.

4. Vorrichtung nach einem der Ansprüche 1 bis 3, **dadurch gekennzeichnet,** daß die Teil der Vorrichtung bildende rückwärtige Abschlußbegrenzung (5) aus im Abstand angeordneten Streben besteht, an denen ein Abschlußnetz gehalten bzw. verspannt ist.

5. Vorrichtung nach einem der Ansprüche 1 bis 4, **dadurch gekennzeichnet,** daß das Schrägdach (7) über die hintere Abschlußbegrenzung (5) übersteht, bzw. eine an dem Schrägdach (7) nach hinten in Verlängerung überstehende Abschlußleiste (11) in Anpassung an eine mögliche Spielfeldbegrenzung beispielsweise in Form eines Zaunes vorgesehen ist.

6. Vorrichtung nach einem der Ansprüche 1 bis 5, **dadurch gekennzeichnet,** daß der Dämpfungsvorhang (9) vom Spielfeld aus betrachtet so weit vor dem eigentlichen Führungsbereich der Sammelrinne (3) liegt, und der Abstand der unteren Begrenzungslinie des Dämpfungsvorhanges (9) in einer solchen Höhe oberhalb der vorderen Rinnenwand (3a) endet, daß gegebenenfalls unterhalb der Begrenzungslinie hindurchfliegende Tennisbälle über eine sich an den tiefsten Punkt der Sammelrinne (3) anschließende hintere zumindest leicht ansteigende Rinnenwand (3b) und/oder die dort vorgesehene Abschlußbegrenzung (5) auf die Rückseite des Dämpfungsvorhanges (9) umgelenkt werden.

7. Vorrichtung nach einem der Ansprüche 1 bis 6, **dadurch gekennzeichnet,** daß der Dämpfungsvorhang (9) eine Materialdichte von 100 g bis 4 kg/qm, vorzugsweise 250 g bis 3 kg/qm aufweist.

8. Vorrichtung nach einem der Ansprüche 1 bis 7, **dadurch gekennzeichnet,** daß der Dämpfungsvorhang (9) eine Materialdichte von 500 g bis 2 kg/qm, vorzugsweise 750 g bis 1,5 kg/qm aufweist.

9. Vorrichtung nach einem der Ansprüche 1 bis 8, **dadurch gekennzeichnet,** daß der Dämpfungsvorhang (9) ein geringes Trägheitsmoment aufweist und aus weichem und biegsamem Material besteht.

10. Vorrichtung nach einem der Ansprüche 1 bis 9, **dadurch gekennzeichnet,** daß der Dämpfungsvorhang (9) aus elastischem Material besteht oder mit elastischem Material umgeben ist.

11. Vorrichtung nach einem der Ansprüche 1 bis 10, **dadurch gekennzeichnet,** daß das Schrägdach (7) an der hinteren Abschlußbegrenzung (5) angebracht ist, die eine Höhe von 50 cm bis 2 m, vorzugsweise 130 cm bis 150 cm aufweist.

12. Vorrichtung nach einem der Ansprüche 1 bis 11, **dadurch gekennzeichnet**, daß das nach vorne zur Spielfläche hin abfallende Schrägdach (7) in einem zur Vertikalen fallenden Winkel von 30° bis 80° ausgerichtet ist.

13. Vorrichtung nach einem der Ansprüche 1 bis 12, **dadurch gekennzeichnet,** daß das nach vorne fallende Schrägdach (7) eine Länge von 10 cm bis 50 cm aufweist.

14. Vorrichtung nach einem der Ansprüche 1 bis 13, **dadurch gekennzeichnet,** daß der Abstand vom höchsten Punkt der vorderen Rinnenwand (3a) zur hinteren Abschlußbegrenzung (5) 40 bis 80 cm, vorzugsweise 60 cm beträgt.

15. Vorrichtung nach einem der Ansprüche 1 bis 16, **dadurch gekennzeichnet,** daß die Steigung der vorderen Aufrolllfläche (1) ein Verhältnis von Höhe zur Länge von etwa 1:2,5 aufweist.

## Claims

1. A device for collecting tennis balls, consisting of a rising roll up surface (1) extending from a court surface to a front edge of a collecting trough (3), of the collecting trough (3) which is adjacent thereto, with a front trough wall (3a) extending steeply as far as a respectively lower point in the cross section which is transverse in relation to the direction of the collecting trough, and with an at least gently rising rear trough wall (3b), and of a rear terminal limit (5) which does not let the tennis balls through, and furthermore there is a damping curtain (9) which does not let the tennis balls through, and which extends freely down above the collecting trough (3) in a slack condition, characterized in that the damping curtain (9) hangs in front of the point which is lowermost when seen in cross section to the collecting trough (3), of the collecting trough, above the front trough wall (3a) running steeply to the trough, and its lower limiting line ends at a distance equal to at least the diameter of tennis balls above the front steep trough wall (3a) and in that an upper oblique roof (7), which slopes downwards to the front, is provided, which projects over the damping curtain (9) towards the playing area and the damping curtain (9) hangs under the same.

2. The device as claimed in claim 1, characterized in that the forwardly downwardly sloping oblique roof (7) is designed without any rearwardly extending underroof section.

3. The device as claimed in claim 1 or in claim 2, characterized in that the oblique roof (7) is attached to the rear terminal limit (5).

4. The device as claimed in any one of the preceding claims 1 through 3, characterized in that the rear terminal limit (5) which constitutes a part of the device, consists of struts arranged with a spacing, and on which a terminal net is held or stretched.

5. The device as claimed in any one of the preceding claims 1 through 4, characterized in that the oblique roof (7) projects past the rear terminal limit (5) or, respectively, a terminal rail (11) is provided projecting past the oblique roof (7) to the rear as an extension thereof for adaptation to a possible limitation of the field of play, for instance in the form of a fence.

6. The device as claimed in any one of the preceding claims 1 through 5, characterized in that the damping curtain (9) as seen from the field of play is so far in front of the actual guide part of the collecting trough (3) and the distance of the lower limiting line of the damping curtain (9) ends at such a level above the front trough wall (3a) that any tennis balls shot under the limiting line are deflected to the rear side of the damping curtain (9) over a rear trough wall (3b), which adjoins the lowest point of the collecting trough (3) and slopes at least gently upwards and/or the terminal limit (5) provided here.

7. The device as claimed in any one of the preceding claims 1 through 6, characterized in that the damping curtain (9) has a material density of 100 g to 4 kg/sq. m and preferably 250 g to 3 kg/sq. m.

8. The device as claimed in any one of the preceding claims 1 through 7, characterized in that the damping curtain (9) has a material density of 500 g to 2 kg/sq. m and preferably 750 g to 1.5 kg/sq. m.

9. The device as claimed in any one of the preceding claims 1 through 8, characterized in that the damping curtain (9) has a low moment of inertia and consists of soft and flexible material.

10. The device as claimed in any one of the preceding claims 1 through 9, characterized in that the damping curtain (9) consists of elastic material or is surrounded by elastic material.

11. The device as claimed in any one of the preceding claims 1 through 10, characterised in that the oblique roof (7) is arranged at the rear terminal limit (5), which has a height of 50 cm to 2 m and preferably on 30 cm to 150 cm.

12. The device as claimed in any one of the preceding claims 1 through 11, characterized in that the oblique roof (7) sloping downwards to the front towards the play area has an downwardly sloping alignment of 30° to 80° to the vertical.

13. The device as claimed in any one of the preceding claims 1 through 12, characterized in that the forwardly downwardly sloping oblique roof (7) has a length of 10 cm to 50 cm.

14. The device as claimed in any one of the preceding claims 1 through 12, characterized in that the distance between the highest point of the front trough wall (3a) to the rear terminal limit (5) is 40 to 80 cm and preferably 60 cm.

15. The device as claimed in any one of the preceding claims 1 through 16, characterized in that the slope of the front roll up surface (1) has a height to length ratio of approximately 1:2.5.

## Revendications

1. Dispositif de récupération de balles de tennis, constitué d'une surface de montée (1) en pente montante allant d'une surface de jeu jusqu'au bord antérieur d'une gouttière de récupération. (3) de la gouttière de récupération (3) qui s'y raccorde, avec une paroi antérieure de gouttière (3a) descendant jusqu'à un point situé en contrebas, transversalement par rapport à l'orientation de la gouttière de récupération (3), et une paroi postérieure de gouttière (3b) montant au moins légèrement, une délimitation d'arrêt (5) postérieure ne permettant pas le passage des balles de tennis, tandis qu'il est prévu en outre un rideau amortisseur (9) ne permettant pas le passage des balles de tennis qui est suspendu librement et sans tension en descendant vers le bas au-dessus de la gouttière de récupération (3), caractérisé en ce que le rideau amortisseur (9) est suspendu au-dessus de la paroi de gouttière (3a) antérieure descendant vers la gouttière devant le point le plus bas de la gouttière de récupération (3) vu transversalement par rapport à la gouttière de récupération (3), tandis que sa ligne de délimitation inférieure se termine à une distance correspondant au moins au diamètre d'une balle de tennis au-dessus de la paroi antérieure descendante de gouttière (3a) et qu'un toit oblique (7) supérieur et descendant vers l'avant est prévu en faisant saillie par-dessus le rideau amortisseur (9) en direction de la surface de jeu et que le rideau amortisseur (9) est suspendu en dessous de celui-ci.

2. Dispositif selon la revendication 1, caractérisé en ce que le toit oblique (7) descendant vers l'avant est disposé sans présenter une section de sous-toiture de retour.

3. Dispositif selon la revendication 1 ou 2, caractérisé en ce que le toit oblique (7) est fixé à la délimitation d'arrêt postérieure (5).

4. Dispositif selon l'une des revendications 1 à 3, caractérisé en ce que la délimitation d'arrêt (5) postérieure constituant une partie du dispositif est constituée d'entretoises disposées à une certaine distance, sur lesquelles un filet d'arrêt est fixé ou tendu.

5. Dispositif selon l'une des revendications 1 à 4, caractérisé en ce que le toit oblique (7) fait saillie par-dessus la délimitation d'arrêt postérieure (5) ou qu'une latte d'arrêt (11) dépassant le toit oblique (7) dans son prolongement vers l'arrière est prévue pour s'adapter à une délimitation possible de la zone de jeu, par exemple sous forme d'une clôture.

6. Dispositif selon l'une des revendications 1 à 5, caractérisé en ce que le rideau amortisseur (9) est situé suffisamment loin devant la zone de guidage proprement dite de la gouttière de récupération (3) lorsqu'on l'examine depuis la zone de jeu et que la distance de la ligne de délimitation inférieure du rideau amortisseur (9) se termine à une hauteur au-dessus de la paroi antérieure de gouttière (3a), si bien que les balles de tennis passant éventuellement en dessous de la ligne de délimitation sont déviées sur une paroi de gouttière (3b) postérieure, montant au moins légèrement et se raccordant au point le plus bas de la gouttière de récupération (3) et/ou sur la délimitation d'arrêt (5) qui y est prévue sur la face postérieure du rideau amortisseur (9).

7. Dispositif selon l'une des revendications 1 à 6, caractérisé en ce que le rideau amortisseur (9) présente une densité de matière de 100 g à 4 kg/m² et, de préférence, de 250 g à 3 kg/m².

8. Dispositif selon l'une des revendications 1 à 7, caractérisé en ce que le rideau amortisseur (9) présente une densité de matière de 500 g à 2 kg/m² et, de préférence, de 750 g à 1,5 kg/m².

9. Dispositif selon l'une des revendications 1 à 8, caractérisé en ce que le rideau amortisseur (9) présente un faible moment d'inertie et est constitué d'un matériau mou et flexible.

10. Disposition selon l'une des revendications 1 à 9, caractérisé en ce que le rideau amortisseur (9) est constitué d'un matériau élastique ou est entouré d'un matériau élastique.

11. Dispositif selon l'une des revendications 1 à 10, caractérisé en ce que le toit oblique (7) est disposé sur la délimitation d'arrêt postérieure (5) qui présente une hauteur de 50 cm à 2 m et, de préférence, de 30 cm à 150 cm seulement.

12. Dispositif selon l'une des revendications 1 à 11, caractérisé en ce que le toit oblique (7) descendant en avant vers la surface de jeu est disposé avec un angle de 30 à 80° par rapport à la verticale.

13. Dispositif selon l'une des revendications 1 à 12, caractérisé en ce que le toit oblique (7) descendant vers l'avant présente une longueur de 10 cm à 50 cm.

14. Dispositif selon l'une des revendications 1 à 13, caractérisé en ce que la distance depuis le point le plus haut de la paroi de gouttière antérieure (3a) jusqu'à la délimitation d'arrêt postérieure (5) est comprise entre 40 et 80 cm et est égale, de préférence, à 60 cm.

15. Dispositif selon l'une des revendications 1 à 14, caractérisé en ce que la pente de la surface de montée antérieure (1) présente un rapport de la hauteur à la longueur d'environ 1 : 2,5.
